# EUROPÄISCHE PATENTSCHRIFT

(11) **EP 4 003 097 B1**
(45) Veröffentlichungstag und Bekanntmachung des Hinweises auf die Patenterteilung: **28.06.2023**
(21) Anmeldenummer: 20750189.1
(22) Anmeldetag: 22.07.2020
(51) Int. Cl.: A47C 1/034

(54) **SITZMÖBELCHASSIS**
CHASSIS FOR A PIECE OF SEATING FURNITURE
CHÂSSIS DE SIÈGE

(30) Priorität: 23.07.2019 DE 202019104069 U
(43) Veröffentlichungstag der Anmeldung: 01.06.2022
(73) Patentinhaber: Innotec Motion GmbH, 59558 Lippstadt (DE)
(72) Erfinder: MACKERT, Michael, 59602 Rüthen (DE)
(74) Vertreter: Schäperklaus, Jochen
(86) Internationale Anmeldenummer: PCT/EP2020/070702
(87) Internationale Veröffentlichungsnummer: WO 2021/013896

(56) Entgegenhaltungen:
- DE-U1-202006 014 927

## Beschreibung

Die vorliegende Erfindung betrifft ein Sitzmöbelchassis gemäß dem Oberbegriff des Anspruchs 1.

Aus dem Stand der Technik sind Sitzmöbelchassis mit einem schwenkbaren Beinstützenchassis bekannt. Das Beinstützenchassis lässt sich ein- und ausklappen, um entweder vom Benutzer als Beinstütze verwendet zu werden oder aber platzsparend unterhalb der Sitzfläche verstaut zu werden, wenn es nicht benötigt wird. Es sind außerdem Beinstützenverlängerungen bekannt, die die Beinstütze im ausgeklappten Zustand des Beinstützenchassis verlängern und im eingeklappten Zustand des Beinstützenchassis eingefahren sind.

Die DE 20 2006 014 927 U1 offenbart eine Fußstütze für Sofas und Sessel, die durch ein Paar paralleler, schwenkbarer Schienen befestigt ist. Sie kann auf diesen Schienen gleiten, wobei ihre Position durch zwei zusammenwirkende Hebel gesteuert wird, von denen einer am Sitz und der andere an der Fußstütze befestigt ist.

Demgegenüber liegt der vorliegenden Erfindung die Aufgabe zugrunde, ein Sitzmöbelchassis mit einer verbesserten Ausfahrmechanik für die Beinstützenverlängerung zu schaffen.

Diese Aufgabe wird durch ein Sitzmöbelchassis gemäß Anspruch 1 gelöst. Ausführungsformen der Erfindung sind in den abhängigen Ansprüchen angegeben.

Das Sitzmöbelchassis umfasst einen Sitzflächenrahmen, ein daran schwenkbar angeordnetes Beinstützenchassis und eine am Beinstützenchassis angeordnete ein- und ausfahrbare Beinstützenverlängerung. Unter einem Sitzflächenrahmen wird dabei im Rahmen dieser Beschreibung ein Rahmen verstanden, auf dem Polster angeordnet werden können, die dann als Sitzfläche für einen Benutzer genutzt werden können.

Das Beinstützenchassis ist von einer ausgeklappten Position in eine eingeklappte Position und umgekehrt verschwenkbar. Die Beinstützenverlängerung ist über eine erste und eine zweite Strebe mit dem Beinstützenchassis verbunden. Die erste Strebe weist ein Langloch und ein erstes Führungselement auf. Die zweite Strebe weist ein zweites Langloch und ein zweites Führungselement auf. Das zweite Führungselement ist verschiebbar im ersten Langloch angeordnet. Das erste Führungselement ist verschiebbar im zweiten Langloch angeordnet.

Durch die Führung der Führungselemente in den Langlöchern wird ein besonders sanftes Aus- und Einfahren der Beinstützenverlängerung erreicht. Aufgrund der Bewegungsmöglichkeit der Führungselemente in den Langlöchern kann die Beinstützenverlängerung bei einem relativ geringen Bauraum um eine relativ große Distanz aus- und eingefahren werden.

Nach einer Ausführungsform der Erfindung können das erste und das zweite Führungselement jeweils ein Kugellager umfassen. Dies sorgt für eine relativ geringe Reibung, sodass für die Ein- und Ausfahrbewegung der Beinstützenverlängerung relativ wenig Kraft benötigt wird.

Nach einer Ausführungsform der Erfindung kann das erste Langloch eine gebogene Form aufweisen. Unter einer gebogenen Form wird im Rahmen dieser Beschreibung insbesondere eine Form verstanden, die runde Richtungsänderungen der Begrenzungen des Langlochs aufweist. Aufgrund der gebogenen Form wird das Führungselement vorteilhaft auf einer Bogenform geführt.

Nach einer Ausführungsform der Erfindung kann die erste Strebe einen Grundkörper aufweisen. Das erste Langloch kann sich in einem Winkel größer als 45° weg von diesem Grundkörper erstrecken. Der Grundkörper definiert dabei im Wesentlichen die Form der Strebe als solche. Durch das von dem Grundkörper weg ragende erste Langloch kann die Beinstützenverlängerung besonders weit ausgefahren werden.

Nach einer Ausführungsform der Erfindung kann das zweite Langloch ein offenes Ende aufweisen. Dies ist insbesondere vorteilhaft für die Montage des Sitzmöbelchassis. Das erste Führungselement kann ohne großen Aufwand in das offene Ende des zweiten Langlochs eingesetzt werden.

Nach einer Ausführungsform der Erfindung kann die erste Strebe verschwenkbar relativ zum Beinstützenchassis und zur zweiten Strebe sein.

Nach einer Ausführungsform der Erfindung kann die zweite Strebe verschwenkbar relativ zur ersten Strebe und zur Beinstützenverlängerung sein.

Nach einer Ausführungsform der Erfindung kann die erste Strebe um einen ersten Drehpunkt verschwenkbar sein. Die erste Strebe kann am ersten Drehpunkt am Beinstützenchassis befestigt sein.

Nach einer Ausführungsform der Erfindung kann der erste Drehpunkt ortsfest relativ zum Beinstützenchassis angeordnet sein. Unter dem Begriff "ortsfest" wird dabei im Rahmen dieser Beschreibung verstanden, dass er sich nicht relativ zum Beinstützenchassis bewegt.

Nach einer Ausführungsform der Erfindung kann die zweite Strebe um einen zweiten Drehpunkt verschwenkbar sein. Die zweite Strebe kann am zweiten Drehpunkt an der Beinstützenverlängerung befestigt sein.

Nach einer Ausführungsform der Erfindung kann der zweite Drehpunkt ortsfest relativ zur Beinstützenverlängerung sein.

Nach einer Ausführungsform der Erfindung können bei einer Verschwenkung der ersten Strebe um den ersten Drehpunkt das erste und das zweite Führungselement im ersten beziehungsweise zweiten Langloch bewegt werden.

Nach einer Ausführungsform der Erfindung kann das zweite Führungselement zwischen dem zweiten Langloch und dem zweiten Drehpunkt angeordnet sein.

Nach einer Ausführungsform der Erfindung kann das Sitzmöbelchassis eine dritte Strebe umfassen, die an einem ersten Ende schwenkbar am Sitzflächenchassis angeordnet ist. An einem zweiten Ende ist die dritte Strebe mit einem an der ersten Strebe angeordneten Ausleger verbunden. Die dritte Strebe kann beim Einklappen des Beinstützenchassis die erste Strebe auslenken. Dies kann insbesondere erfolgen, indem die dritte Strebe eine Kraft auf den Ausleger ausübt.

Nach einer Ausführungsform der Erfindung kann der Ausleger um mehr als 90° auf einem geometrischen Kreis um den ersten Drehpunkt von der ersten Strebe beabstandet sein. Der Mittelpunkt des geometrischen Kreises kann dabei durch den ersten Drehpunkt definiert sein. Unter einem geometrischen Kreis wird dabei insbesondere ein nicht als Bauteil vorhandener Kreis verstanden. Der geometrische Kreis kann virtuell sein und lediglich zur Definition der Lage des Auslegers dienen.

Nach einer Ausführungsform der Erfindung kann das Beinstützenchassis um eine geometrische Drehachse verschwenkbar sein. Das erste Ende der dritten Strebe kann beim Einklappvorgang des Beinstützenchassis in einer horizontalen Richtung über die geometrische Drehachse bewegt werden. Unter der horizontalen Richtung wird dabei im Rahmen dieser Beschreibung eine Richtung verstanden, die beim bestimmungsgemäßen Gebrauch des Sitzmöbelchassis horizontal ist. Zusätzlich zur Bewegung in der horizontalen Richtung kann auch noch eine Bewegungskomponente in einer vertikalen Richtung vorhanden sein.

Nach einer Ausführungsform der Erfindung kann die Beinstützenverlängerung zu einem Zeitpunkt während des Einklappvorgangs des Beinstützenchassis weiter eingefahren sein als im eingeklappten Zustand des Beinstützenchassis. Dies ist insbesondere vorteilhaft, da die Beinstützenverlängerung möglichst weit eingefahren sein sollte, wenn das Beinstützenchassis so weit eingeklappt ist, dass es auf der kürzesten Strecke zwischen dem vorderen Ende des Sitzflächenrahmens und der Bodenoberfläche, auf dem das Sitzmöbelchassis steht, liegt. An diesem Punkt soll es vermieden werden, dass das Beinstützenchassis oder die Beinstützenverlängerung die Bodenoberfläche berührt. Es ist vorteilhaft, die Beinstützenverlängerung beim Einklappen danach noch einmal ein bisschen auszufahren, da dann der Stoff, mit dem das Beinstützenchassis und eventuell auch die Beinstützenverlängerung bezogen ist, gespannt wird, sodass das Risiko für unerwünschte Falten im Stoff verringert wird.

Weitere Merkmale und Vorteile der vorliegenden Erfindung werden deutlich anhand der nachfolgenden Beschreibung bevorzugter Ausführungsbeispiele unter Bezugnahme auf die beiliegenden Abbildungen. Dabei werden für gleiche oder ähnliche Bauteile und für Bauteile mit gleichen oder ähnlichen Funktionen die gleichen Bezugszeichen verwendet. Darin zeigen:
- Fig. 1: eine schematische perspektivische Ansicht eines Sitzmöbelchassis nach einer Ausführungsform der Erfindung mit ausgeklapptem Beinstützenchassis und ausgefahrener Beinstützenverlängerung;
- Fig. 2: eine schematische perspektivische Ansicht des Sitzmöbelchassis aus Fig. 1 mit teilweise eingeklapptem Beinstützenchassis und teilweise eingefahrener Beinstützenverlängerung;
- Fig. 3: eine schematische perspektivische Ansicht des Sitzmöbelchassis aus Fig. 1 mit im Vergleich zu Fig. 2 weiter eingeklapptem Beinstützenchassis und ganz eingefahrener Beinstützenverlängerung; und
- Fig. 4: eine schematische perspektivische Ansicht des Sitzmöbelchassis aus Fig. 1 mit komplett eingeklapptem Beinstützenchassis und teilweise im Vergleich zu Fig. 3 wieder etwas ausgefahrener Beinstützenverlängerung.

Das Sitzmöbelchassis umfasst einen Sitzflächenrahmen 100, ein Beinstützenchassis 101 und eine Beinstützenverlängerung 102. In den Figuren 1 bis 4 ist eine Einklappbewegung des Beinstützenchassis dargestellt. Bei Betrachtung der Figuren in umgekehrter Reihenfolge ergibt sich eine Ausklappbewegung des Beinstützenchassis.

Das Beinstützenchassis 101 ist um eine geometrische Schwenkachse schwenkbar. Die Schwenkachse wird dabei durch das Schwenkelement 103 definiert. Die Schwenkbewegung des Beinstützenchassis 101 wird ausgelöst, indem der Sitzflächenrahmen 100 nach vorne, also in Richtung des Beinstützenchassis 101, oder nach hinten, also weg vom Beinstützenchassis 101, bewegt wird. Bei einer Bewegung des Sitzflächenrahmens 100 nach vorne wird das Beinstützenchassis 101 eingeklappt. Bei einer Bewegung des Sitzflächenrahmens 100 nach hinten wird das Beinstützenchassis 101 ausgeklappt.

Das Sitzmöbelchassis umfasst eine erste Strebe 104, eine zweite Strebe 105 und eine dritte Strebe 106. Die Beinstützenverlängerung 102 ist über die erste Strebe 104 und die zweite Strebe 105 mit dem Beinstützenchassis 101 verbunden. Die zweite Strebe 105 ist über die dritte Strebe 106 mit dem Sitzflächenrahmen 100 verbunden. Die erste Strebe 104 ist um einen ersten Drehpunkt 107 drehbar und weist außerdem ein erstes Langloch 109, ein erstes Führungselement 108 und einen Ausleger 110 auf. Die dritte Strebe 106 ist mit dem Ausleger 110 verbunden. Die zweite Strebe 105 ist um einen zweiten Drehpunkt 113 drehbar und weist ein zweites Langloch 111 und ein zweites Führungselement 112 auf.

Das zweite Langloch 111 ist einseitig offen. Dies hat den Vorteil, dass bei der Montage des Sitzmöbelchassis das erste Führungselement 108 ohne weiteren Aufwand in das Langloch eingesetzt werden kann.

Während der in den Figuren 1 bis 3 dargestellten Einklappbewegung des Beinstützenchassis 101 wird die dritte Strebe 106 aufgrund ihrer Befestigung am Sitzflächenrahmen 100 nach vorne geschoben, sodass sie eine Kraft auf den Ausleger 110 ausübt, mit dem sie verbunden ist. Diese Kraft löst eine Verschwenkung der ersten Strebe 104 um den ersten Drehpunkt 107 aus. Aufgrund der Anordnung des zweiten Führungselements 112 im ersten Langloch 109, der gebogenen Form des Langlochs 109 und der Anordnung des ersten Führungselements 108 im zweiten Langloch 111 wird dabei die zweite Strebe 105 um den zweiten Drehpunkt 113 verschwenkt und in Richtung des Beinstützenchassis 101 gezogen.

In Figur 3 ist die Beinstützenverlängerung 102 komplett eingefahren. Dies ist in dieser Stellung besonders vorteilhaft, da sich das Beinstützenchassis 101 an der Position mit dem geringsten Abstand zwischen dem Sitzflächenrahmen 100 und der Bodenoberfläche, auf der das Sitzmöbelchassis steht, befindet. Um bei vergleichsweise geringem Bauraum eine vergleichsweise lange Abstützfläche für die Beine eines Benutzers zu schaffen, ist es vorteilhaft, dass die Beinstützenverlängerung 102 in dieser Position komplett eingefahren ist.

Wenn das Beinstützenchassis 101 weiter eingeklappt wird, wird die Beinstützenverlängerung 102 wieder etwas ausgefahren, um einen Stoff, mit dem die Beinstützenverlängerung 102 und das Beinstützenchassis 101 bezogen sein können, zu straffen. So wird das Risiko für unerwünschte Falten im Stoff bei eingeklapptem Beinstützenchassis 101 verringert. Dies wird dadurch erreicht, dass das Ende der dritten Strebe 106, das mit dem Sitzflächenrahmen 100 verbunden ist, in horizontaler Richtung über die Schwenkachse des Beinstützenchassis bewegt wird. Nach dieser Bewegung zieht die dritte Strebe 106 beim weiteren Einklappen des Beinstützenchassis 101 am Ausleger 110, sodass die Beinstützenverlängerung 102 ausgefahren wird.

## Patentansprüche

1. Sitzmöbelchassis, umfassend einen Sitzflächenrahmen (100), ein daran schwenkbar angeordnetes Beinstützenchassis (101) und eine ein- und ausfahrbare Beinstützenverlängerung (102), wobei die Beinstützenverlängerung (102) am Beinstützenchassis (101) angeordnet ist, wobei das Beinstützenchassis (101) von einer ausgeklappten Position in eine eingeklappte Position verschwenkbar ist, wobei die Beinstützenverlängerung (102) über eine erste Strebe (104) und eine zweite Strebe (105) mit dem Beinstützenchassis (101) verbunden ist, wobei die erste Strebe (104) ein erstes Führungselement (108) aufweist, und wobei die zweite Strebe (105) ein zweites Langloch (111) und ein zweites Führungselement (112) aufweist, wobei das erste Führungselement (108) verschiebbar in dem zweiten Langloch (111) angeordnet ist, **dadurch gekennzeichnet, dass** die erste Strebe (104) ein erstes Langloch (109) aufweist und dass das zweite Führungselement (112) verschiebbar in dem ersten Langloch (109) angeordnet ist.

2. Sitzmöbelchassis nach Anspruch 1, **dadurch gekennzeichnet, dass** das erste Führungselement (108) und das zweite Führungselement (112) jeweils ein Kugellager umfassen.

3. Sitzmöbelchassis nach einem der vorherigen Ansprüche, **dadurch gekennzeichnet, dass** das erste Langloch (109) eine gebogene Form aufweist.

4. Sitzmöbelchassis nach einem der vorherigen Ansprüche, **dadurch gekennzeichnet, dass** die erste Strebe (104) einen Grundkörper aufweist, wobei sich das erste Langloch (109) in einem Winkel größer als 45° weg vom Grundkörper erstreckt.

5. Sitzmöbelchassis nach einem der vorherigen Ansprüche, **dadurch gekennzeichnet, dass** das zweite Langloch (111) ein offenes Ende aufweist.

6. Sitzmöbelchassis nach einem der vorherigen Ansprüche, **dadurch gekennzeichnet, dass** die erste Strebe (104) verschwenkbar relativ zum Beinstützenchassis (101) und zur zweiten Strebe (105) ist.

7. Sitzmöbelchassis nach einem der vorherigen Ansprüche, **dadurch gekennzeichnet, dass** die zweite Strebe (105) verschwenkbar relativ zur ersten Strebe (104) und zur Beinstützenverlängerung (102) ist.

8. Sitzmöbelchassis nach einem der vorherigen Ansprüche, **dadurch gekennzeichnet, dass** die erste Strebe (104) um einen ersten Drehpunkt (107) verschwenkbar ist, wobei die erste Strebe (104) am ersten Drehpunkt (107) am Beinstützenchassis (101) befestigt ist.

9. Sitzmöbelchassis nach dem vorherigen Anspruch, **dadurch gekennzeichnet, dass** der erste Drehpunkt (107) ortsfest relativ zum Beinstützenchassis (101) angeordnet ist.

10. Sitzmöbelchassis nach einem der vorherigen Ansprüche, **dadurch gekennzeichnet, dass** die zweite Strebe (105) um einen zweiten Drehpunkt (113) verschwenkbar ist, wobei die zweite Strebe (105) am zweiten Drehpunkt (113) an der Beinstützenverlängerung (102) befestigt ist.

11. Sitzmöbelchassis nach einem der vorherigen Ansprüche, **dadurch gekennzeichnet, dass** bei einer Verschwenkung der ersten Strebe (104) um den ersten Drehpunkt (107) das erste Führungselement (108) und das zweite Führungselement (112) im ersten Langloch (109) bzw. zweiten Langloch (111) bewegt werden.

12. Sitzmöbelchassis nach einem der vorherigen Ansprüche, **dadurch gekennzeichnet, dass** das zweite Führungselement (112) zwischen dem zweiten Langloch (111) und dem zweiten Drehpunkt (113) angeordnet ist.

13. Sitzmöbelchassis nach einem der vorherigen Ansprüche, **dadurch gekennzeichnet, dass** das Sitzmöbelchassis eine dritte Strebe (106) umfasst, wobei die dritte Strebe (106) an einem ersten Ende schwenkbar am Sitzflächenrahmen (100) angeordnet ist, und wobei die dritte Strebe (106) an einem zweiten Ende mit einem an der ersten Strebe (104) angeordneten Ausleger (110) verbunden ist, und wobei die dritte Strebe (106) beim Einklappen des Beinstützenchassis (101) die erste Strebe (104) auslenkt.

14. Sitzmöbelchassis nach einem der vorherigen Ansprüche, **dadurch gekennzeichnet, dass** das Beinstützenchassis (101) um eine geometrische Drehachse verschwenkbar ist, wobei das erste Ende der dritten Strebe (106) beim Einklappvorgang des Beinstützenchassis (101) in einer horizontalen Richtung über die geometrische Drehachse bewegt wird.

15. Sitzmöbelchassis nach einem der vorherigen Ansprüche, **dadurch gekennzeichnet, dass** die Beinstützenverlängerung (102) zu einem Zeitpunkt während des Einklappvorgangs des Beinstützenchassis (101) weiter eingefahren ist als im eingeklappten Zustand des Beinstützenchassis (101).

## Claims

1. Chassis for a piece of seating furniture, comprising a seat-surface frame (100), a legrest chassis (101) which is pivotably arranged on the seat-surface frame, and a retractable and extendable legrest extension (102), wherein the legrest extension (102) is arranged on the legrest chassis (101), wherein the legrest chassis (101) can be pivoted from a folded-out position into a folded-in position, wherein the legrest extension (102) is connected to the legrest chassis (101) via a first strut (104) and a second strut (105), wherein the first strut (104) has a first guide element (108), and wherein the second strut (105) has a second slot (111) and a second guide element (112), wherein the first guide element (108) is arranged in a displaceable manner in the second slot (111), **characterised in that** the first strut (104) has a first slot (109) and **in that** the second guide element (112) is arranged in a displaceable manner in the first slot (109).

2. Chassis for a piece of seating furniture according to claim 1, **characterised in that** the first guide element (108) and the second guide element (112) each comprise a ball bearing.

3. Chassis for a piece of seating furniture according to any one of the preceding claims, **characterised in that** the first slot (109) has a curved shape.

4. Chassis for a piece of seating furniture according to any one of the preceding claims, **characterised in that** the first strut (104) has a base body, wherein the first slot (109) extends at an angle of greater than 45° away from the base body.

5. Chassis for a piece of seating furniture according to any one of the preceding claims, **characterised in that** the second slot (111) has an open end.

6. Chassis for a piece of seating furniture according to any one of the preceding claims, **characterised in that** the first strut (104) is pivotable relative to the legrest chassis (101) and to the second strut (105).

7. Chassis for a piece of seating furniture according to any one of the preceding claims, **characterised in that** the second strut (105) is pivotable relative to the first strut (104) and to the legrest extension (102).

8. Chassis for a piece of seating furniture according to any one of the preceding claims, **characterised in that** the first strut (104) is pivotable about a first point of rotation (107), wherein the first strut (104) is attached to the first point of rotation (107) on the legrest chassis (101).

9. Chassis for a piece of seating furniture according to any one of the preceding claims, **characterised in that** the first point of rotation (107) is arranged in a fixed position relative to the legrest chassis (101).

10. Chassis for a piece of seating furniture according to any one of the preceding claims, **characterised in that** the second strut (105) is pivotable about a second point of rotation (113), wherein the second strut (105) is attached to the second point of rotation (113) on the legrest extension (102).

11. Chassis for a piece of seating furniture according to any one of the preceding claims, **characterised in that** the when the first strut (104) is pivoted about the first point of rotation (107), the first guide element (108) and the second guide element (112) are moved in the first slot (109) and the second slot (111), respectively.

12. Chassis for a piece of seating furniture according to any one of the preceding claims, **characterised in that** the second guide element (112) is arranged between the second slot (111) and the second point of rotation (113).

13. Chassis for a piece of seating furniture according to any one of the preceding claims, **characterised in that** the piece of seating furniture comprises a third strut (106), wherein the third strut (106), at a first end, is pivotably arranged on the seat-surface frame (100), and wherein, at a second end, the third strut (106) is connected to an arm (110) arranged on the first strut (104), and wherein the third strut (106) deflects the first strut (104) when the legrest chassis (101) is folded in.

14. Chassis for a piece of seating furniture according to any one of the preceding claims, **characterised in that** the legrest chassis (101) is pivotable about a geometric axis of rotation, wherein during the folding-in operation of the legrest chassis (101), the first end of the third strut (106) is moved in a horizontal direction about the geometric axis of rotation.

15. Chassis for a piece of seating furniture according to any one of the preceding claims, **characterised in that** at a point in time during the folding-in operation of the legrest chassis (101), the legrest extension (102) is retracted further than in the folded-in state of the legrest chassis (101).

## Revendications

1. Châssis de siège comprenant un cadre d'assise (100), un châssis de repose-jambe (101) agencé de manière pivotante sur celui-ci et une rallonge de repose-jambe (102) rentrable et sortable, dans lequel la rallonge de repose-jambe (102) est agencée au niveau du châssis de repose-jambe (101), dans lequel le châssis de repose-jambe (101) est pivotant d'une position dépliée dans une position repliée, dans lequel la rallonge de repose-jambe (102) est reliée par le biais d'une première traverse (104) et d'une deuxième traverse (105) au châssis de repose-jambe (101), dans lequel la première traverse (104) présente un premier élément de guidage (108), et dans lequel la deuxième traverse (105) présente un second trou oblong (111) et un second élément de guidage (112), dans lequel le premier élément de guidage (108) est agencé de manière mobile dans le second trou oblong (111), **caractérisé en ce que** la première traverse (104) présente un premier trou oblong (109) et que le second élément de guidage (112) est agencé de manière mobile dans le premier trou oblong (109).

2. Châssis de siège selon la revendication 1, **caractérisé en ce que** le premier élément de guidage (108) et le second élément de guidage (112) comportent respectivement un roulement à billes.

3. Châssis de siège selon l'une quelconque des revendications précédentes, **caractérisé en ce que** le premier trou oblong (109) présente une forme pliée.

4. Châssis de siège selon l'une quelconque des revendications précédentes, **caractérisé en ce que** la première traverse (104) présente un corps de base, dans lequel le premier trou oblong (109) s'étend dans un angle supérieur à 45° à partir du corps de base.

5. Châssis de siège selon l'une quelconque des revendications précédentes, **caractérisé en ce que** le second trou oblong (111) présente une extrémité ouverte.

6. Châssis de siège selon l'une quelconque des revendications précédentes, **caractérisé en ce que** la première traverse (104) est pivotante par rapport au châssis de repose-jambe (101) et à la deuxième traverse (105).

7. Châssis de siège selon l'une quelconque des revendications précédentes, **caractérisé en ce que** la deuxième traverse (105) est pivotante par rapport à la première traverse (104) et à la rallonge de repose-jambe (102).

8. Châssis de siège selon l'une quelconque des revendications précédentes, **caractérisé en ce que** la première traverse (104) est pivotante autour d'un premier point de rotation (107), dans lequel la première traverse (104) est fixée au premier point de rotation (107) au châssis de repose-jambe (101).

9. Châssis de siège selon la revendication précédente, **caractérisé en ce que** le premier point de rotation (107) est agencé de manière fixe par rapport au châssis de repose-jambe (101).

10. Châssis de siège selon l'une quelconque des revendications précédentes, **caractérisé en ce que** la deuxième traverse (105) est pivotante autour d'un second point de rotation (113), dans lequel la deuxième traverse (105) est fixée au second point de rotation (113) à la rallonge de repose-jambe (102).

11. Châssis de siège selon l'une quelconque des revendications précédentes, **caractérisé en ce que** lors d'un pivotement de la première traverse (105) autour du premier point de rotation (107), le premier élément de guidage (108) et le second élément de guidage (112) sont déplacés dans le premier trou oblong (109) ou le second trou oblong (111).

12. Châssis de siège selon l'une quelconque des revendications précédentes, **caractérisé en ce que** le second élément de guidage (112) est agencé entre le second trou oblong (111) et le second point de rotation (113).

13. Châssis de siège selon l'une quelconque des revendications précédentes, **caractérisé en ce que** le châssis de siège comporte une troisième traverse (106), dans lequel la troisième traverse (106) est agencée à une première extrémité de manière pivotante sur le cadre d'assise (100), et dans lequel la troisième traverse (106) est reliée à une seconde extrémité à une flèche (110) agencée au niveau de la première traverse (104), et dans lequel la troisième traverse (106) dévie la première traverse (104) lors du repliage du châssis de repose-jambe (101).

14. Châssis de siège selon l'une quelconque des revendications précédentes, **caractérisé en ce que** le châssis de repose-jambe (101) est pivotant autour d'un axe de rotation géométrique, dans lequel la première extrémité de la troisième traverse (106) est déplacée lors du processus de repliage du châssis de repose-jambe (101) dans une direction horizontale au-dessus de l'axe de rotation géométrique.

15. Châssis de siège selon l'une quelconque des revendications précédentes, **caractérisé en ce que** la rallonge de repose-jambe (102) est rentrée à un moment pendant le processus de repliage du châssis de repose-jambe (101) plus que dans l'état replié du châssis de repose-jambe (101).
